# EUROPÄISCHE PATENTSCHRIFT

(11) **EP 0 190 095 B1**
(45) Veröffentlichungstag und Bekanntmachung des Hinweises auf die Patenterteilung: **18.04.1990**
(21) Anmeldenummer: 86730010.5
(22) Anmeldetag: 21.01.1986
(51) Int. Cl.: B65H 18/10, B65H 16/02

(54) **Wickelvorrichtung zum Auf- oder Abwickeln von Streifen beliebiger Breite**
Winding or unwinding device for ribbons with different widths
Dispositif pour enrouler ou dérouler des rubans de largeur quelconque

(30) Priorität: 29.01.1985 DE 3503325
(43) Veröffentlichungstag der Anmeldung: 06.08.1986
(73) Patentinhaber: Bausch Aktiengesellschaft, D-86647 Buttenwiesen (DE)
(72) Erfinder:
(74) Vertreter: Pfenning, Meinig & Partner

(56) Entgegenhaltungen:
- EP-A- 0 002 429
- DE-A- 1 939 886
- DE-A- 2 449 724
- US-A- 2 798 677

## Beschreibung

Die Erfindung betrifft eine Wickelvorrichtung zum Auf- oder Abwickeln von Streifen beliebiger Breite nach der Gattung des Hauptanspruchs.

Streifen oder Bahnen beliebigen Materials, zum Beispiel Kantenumleimer oder Furnierbahnen, werden in Form von Rollen gelagert und transportiert. Üblicherweise ist bei dem Aufwickelvorgang der Streifen zu Rollen der Wickelvorrichtung eine Schneidevorrichtung vorgeschaltet, die breite Materialbahnen in Streifen beliebiger Breite schneidet. Die Wickelvorrichtung nach dem Stand der Technik weist dabei eine Antriebswelle auf, die eine Lagerwelle mit dreigeteilter Umfangsfläche trägt. Auf die dreigeteilte Umfangsfläche werden die Wickelkerne aufgesteckt und bei Drehung der Antriebswelle werden die drei die Umfangsfläche der Lagerwellen bildenden Teile nach außen gedrückt, so daß die Kerne festgehalten werden. Von der Schneidevorrichtung zu der Wickelvorrichtung sind entsprechend dem geschnittenen Streifen Führungen vorgesehen, die die Streifen jeweils zwischen diesen beiden Vorrichtungen führen. Zwischen den Wickelkernen auf der Lagerwelle sind gesonderte Abstandshalter angeordnet. Weisen die aufzuwikkelnden Streifen unterschiedliche Dicken auf oder bestehen sie aus unterschiedlichen Materialien, so kann es vorkommen, daß bei dem Aufwickelvorgang, bei dem die Wickelkerne auf der Lagerwelle bzw. Antriebswelle mit der gleichen Geschwindigkeit umlaufen, einige Streifen durchhängen, während andere Streifen straff gespannt sind. Dadurch entstehen unterschiedliche Wickelhärten der Rollen und trotz der Abstandshalter können Überlappungen der einzelnen Streifen vorkommen. Außerdem ist aufgrund der zwischen den Kernen vorgesehenen Abstandshalter ein größerer Wickelraum ungenutzt.

Die EP-A1-0 002 429 zeigt eine bekannte Aufwikkelhaspel zum gleichzeitigen Aufwickeln von wenigstens zwei Bandstreifen, mit einer über eine Welle antreibbaren Wickeltrommel, wobei letztere aus einzelnen jeweils für sich gegenüber der Wickelwelle drehbar gelagerten, über eine Rutschkupplung mit der Welle antriebsverbundenen Trommelringen für die einzelnen Bandstreifen besteht. Über den Wellenumfang und die Trommellänge sind in geeigneter Verteilung radial verschiebbare Druckstössel vorgesehen, die gegen den Innenmantel eines Trommelringes drücken. Damit soll für ein gutes Wickelergebnis ein konstanter Bandzug erreicht werden. Die für das Wickeln notwendigen konstanten Zugspannungen werden durch einen eigenen Bremsmechanismus für die Bandstreifen aufgebracht.

Des weiteren ist in der US-A-4 431 142 gleichfalls eine Aufwickelvorrichtung beschrieben, bei der jedoch zusätzlich angetriebene Umlenkwalzen erforderlich sind sowie weitere zusätzliche Stützwalzen. Auch müssen hier die Wickeldorne aus den Rollen herausgezogen werden, was aufwendig und umständlich ist. Das verwendete Spannelement ist ein drehrichtungsabhängiges, formschlüssig wirkendes Spannelement, welches die Haltekräfte über zwei Punkte in die Hülse einleitet. Hierdurch sind Funktionsstörungen nicht vermeidbar, da die Anfälligkeit der Maschine sich vergrößert.

Schließlich ist noch eine Vorrichtung an Maschinen zum Aufwickeln von Bahnen bekannt, (DE-A-2 449 724) bei der auf einer Mitnehmerweller Mitnehmerringe nebeneinander axial verschiebbar angeordnet und drehbar gelagert sind. Zwischen den Mitnehmerringen liegen flanschartige Friktionsringe, welche ebenfalls axial verschiebbar, jedoch gegenüber der Welle unverstellbar angeordnet sind. Der letzte Ring, am Ende der Welle, stützt sich gegen eine Schulter ab, während der Endring auf der entfernt liegenden anderen Seite federkraftbeaufschlagt ist.

Von diesem Stand der Technik ausgehend setzt die vorliegende Erfindung ein, der die Aufgabe zugrunde liegt, eine verbesserte Wickelvorrichtung zum Auf- oder Abwickeln von Streifen beliebiger Breite zu schaffen, die derart ausgebildet ist, daß die Streifen möglichst störunanfällig mit konstanter Wickelhärte bei einfachem Vorrichtungsaufbau aufgewickelt und bei konstanter Zuggeschwindigkeit abgewickelt werden können, wobei der zur Verfügung stehende Wickelraum vollausnutzbar sein soll.

Diese Aufgabe wird durch die kennzeichnenden Merkmale des Hauptanspruchs in Verbindung mit den Merkmalen des Oberbegriffs gelöst.

Bei der vorliegenden Erfindung bilden die Friktionsringe bzw. Friktionsscheiben gleichzeitig den Aufnahmeträger für den Wickelkern, das heißt die Friktionsscheibe ist eine Einheit und führt die unterschiedlichen Funktionen des Aufbringens eines radialen Druckes und der Aufnahme der Wickelkerne aus. Dazu ist in vorteilhafter Weise eine fest mit der Antriebsachse verbundene Buchse mit Flansch vorgesehen, auf der gleitend ein Spannring sitzt, wobei der Flansch gegen eine Stirnfläche des Spannringes drückt und den gewünschten axialen Druck aufbringt. Auf den Spannring ist zusätzlich der aus drei Segmenten bestehende Mitnehmerring derart angeordnet, daß er sich leicht von der Umfangsfläche des Spannringes abheben kann und die Wickelkerne festspannt.

Im Gegensatz zum Stand der Technik ist die Anordnung der Friktionsscheiben gemäß der Erfindung unabhängig von der Breite der Wickelkerne und es müssen nicht Veränderungen hinsichtlich der Trägerelemente oder Friktionselemente oder bestimmter Abstandsstücke vorgenommen werden.

Durch Vorsehen von besonders ausgebildeten Friktionsscheiben, die in einer Vielzahl in Hintereinanderordnung auf der Antriebswelle der Wickelvorrichtung druckbeaufschlagt festgeklemmt sind, ist die Wickelhärte unabhängig vom momentanen Durchmesser der Streifenrolle, von der Dicke und Härte bzw. der Flexibilität des aufzuwickelnden Materials und von der Streifenbreite, wobei außerdem die Wickelhärte durch den Friktionsandruck vorgebbar ist.

Weiterhin besteht ein großer Vorteil der Erfindung darin, daß zum Bestücken oder Entnehmen der Wickelkerne keine zusätzliche Vorrichtung nötig ist und die Wickelachsen nicht aus der Maschine genommen werden müssen. Die Wikkelkerne können leicht und ohne Vorrichtung von Hand auf die Aufnahmen oder Mitnehmerringe aufgesetzt und abgenommen werden. Die Mitnehmerringe für die Wickelkerne sind selbstspannend, das heißt die letzteren müssen nicht durch eine Handhabe oder zusätzliche Maßnahme gespannt und gegen Lösen gesichert sein.

Ein Ausführungsbeispiel der Erfindung ist in der Zeichnung dargestellt und wird in der nachfolgenden Beschreibung näher erläutert.

Es zeigen:
Fig. 1 eine Aufsicht auf die Friktionsscheibe; und
Fig. 2 einen Schnitt durch die auf der Antriebswelle angeordnete Friktionsscheibe.

Die Friktionsscheibe gemäß Fig. 1 besteht aus mehreren Teilen: einer Buchse 2, einem Spannring 3 und einem aus drei Segmenten 4, 5, 6 bestehenden Mitnehmerring 7. Entsprechend Fig. 2 ist die Buchse 2 mit einer Antriebsachse 8 über einen Teil 9 formschlüssig verbunden und besteht aus einem zylinderförmigen Ansatz 10 und einem Flansch 11. Für die Buchse kann als Material vorzugsweise Stahl gewählt werden.

Auf dem zylinderförmigen Ansatz 10 sitzt in Spielpassung der Spannring 3, der in einer Stirnfläche eine ringförmige Vertiefung 12 aufweist. Die Buchse 2 liegt mit ihrem Flansch 11 in dieser Vertiefung 12, wobei die Stirnfläche des Flansches 11 etwas über die äußere Stirnfläche des Spannringes 3 hinausragt. Der Spannring 3 ist auf seiner Umfangsfläche mittig mit einem schlitzartigen Einschnitt 13 versehen und besitzt außerdem drei durch die Stirnflächen hindurchgehende langgestreckte Durchbrechungen 14. Auf der Umfangsfläche des Spannringes 3 ist der im Querschnitt T-förmige Mitnehmerring 7 angeordnet, wobei der eine Schenkel des Mitnehmerringes 7 in den Einschnitt 13 eingreift und gleitend darin geführt ist. Die einzelnen Segmente 4, 5, 6 des Mitnehmerringes 7 werden durch in den Durchbrechungen 14 geführte Stifte 15 gehalten. Die langgestreckten Durchbrechungen und der durch die Umfangsfläche des Spannringes 3 vorgegebene Kreis sind nicht konzentrisch angeordnet, so daß die Segmente 4, 5, 6 bei Verschiebung in den Durchbrechungen 14 sich von der Umfangsfläche des Spannringes 3 abheben. In der inneren Umfangsfläche des Spannringes 3 sind zwei bogenförmige Einschnitte 16, 17 angeordnet.

Auf der Umfangsfläche des Mitnehmerringes 7 sitzt der Wickelkern 18, auf den ein Streifen aufgewickelt wird.

Eine Vielzahl von den in Fig. 1 und Fig. 2 dargestellten Friktionsscheiben 1 sind auf der Antriebswelle 8 nebeneinander angeordnet und festgeklemmt. Dabei wird jeweils der Flansch 11 der Buchse 2 einer Friktionsscheibe gegen die Stirnfläche des Spannringes 3 der anderen Friktionsscheibe gedrückt. Die Streifen werden von der Schneidvorrichtung kommend auf die Wickelkerne 18 aufgewickelt, wobei Wickelkern und Streifen mehrere Friktionsscheiben 1 überdecken können. Wird bei dem Aufwickelvorgang die Zugkraft auf den Streifen größer als der Friktionsdruck, so rutschen die dem Streifen zugeordneten Spannringe 3 solange auf den Buchsen 2 durch, bis die Zugkraft wieder geringer wird und Spannring und Buchse miteinander umlaufen. Auf diese Weise sind die auf die einzelnen Kerne aufzuwikkelnden Streifen unabhängig voneinander gespannt und die Parameter eines Streifens wirken sich nicht auf die anderen aus. Somit wird für alle Streifen eine konstante Wickelhärte erreicht, wobei diese Wickelhärte durch Veränderung des Friktionsandruckes unterschiedlich vorgebbar ist. Da die Streifen immer straff gespannt sind, können Abstandshalter und Führungen zwischen Wickelvorrichtung und Schneidvorrichtung entfallen.

Im vorhergehenden ist die Wickelvorrichtung in der Weise beschrieben worden, daß Streifen aufgewickelt werden. Selbstverständlich kann die Wickelvorrichtung auch zum Abwickeln von Streifen verwendet werden, wobei durch die besondere Ausgestaltung der Friktionsscheiben bzw. durch den Friktionsandruck eine konstante Zuggeschwindigkeit vorgebbar ist.

## Patentansprüche

1. Wickelvorrichtung zum Auf- oder Abwickeln von Streifen beliebiger Breite mit einer Antriebswelle (8) und mindestens einer auf der Antriebswelle angeordneten Lagerwelle zur Aufnahme von Wickelkernen (18), wobei die Lagerwelle eine Friktionsscheibenanordnung aufweist, die seitlich druckbeaufschlagt auf der Antriebswelle festgeklemmt ist, dadurch gekennzeichnet, daß jede Friktionsscheibe (1) der Friktionsscheibenanordnung eine mit der Antriebswelle (8) fest verbundene Buchse (2) aufweist, auf der gleitend ein Spannring (3) angeordnet ist, wobei die Buchse mit einem Flansch (11) versehen ist, der an einer Stirnfläche des Spannrings (3) und unter Bildung eines Abstandes zwischen den Spannringen zweier benachbarter Friktionsscheiben in der anderen Stirnfläche des benachbarten Spannringes anliegt, und daß der Spannring (3) in seiner Außenumfangsfläche einen Einschnitt (13) aufweist, in dem Segmente (4, 5, 6) eines Mitnehmerringes (7) aufgenommen sind, die in dem Spannring (3) vorgesehenen langgezogenen Durchbrechungen (14) so geführt sind, daß sie sich bei Verschiebung in den Durchbrechungen von der Umfangsfläche des Spannringes abheben.

2. Wickelvorrichtung nach Anspruch 1, dadurch gekennzeichnet, daß die Wickelhärte der Streifen abhängig vom Friktionsandruck vorgebbar ist.

3. Wickelvorrichtung nach Anspruch 1, dadurch gekennzeichnet, daß die Segmente (4, 5, 6) in dem Einschnitt (13) Segmente (4, 5, 6) eines im Querschnitt T-förmigen Mitnehmerringes (7) sind.

4. Wickelvorrichtung nach den Ansprüchen 1 bis 3, dadurch gekennzeichnet, daß die Spannscheibe (3) aus Polyamid besteht.

## Revendications

1. Dispositif pour enrouler ou dérouler des rubans de largeur quelconque, au moyen d'un arbre d'entraînement (8) et d'au moins d'un arbre support adapté à recevoir des noyaux d'enroulement (18), cet arbre support comportant au moins un disque de friction monté sur l'arbre d'entraînement et soumis à un effort de serrage axial, caractérisé en ce que chaque disque de friction (1) du système précité comporte une douille de fixation (2) qui est solidaire de l'arbre d'entraînement (8) et sur laquelle est montée une bague de serrage (3) libre en rotation par rapport à cette douille (2), celle-ci comportant une collerette (11) montée en appui contre une face de la bague de serrage (3) et contre la face opposée de la bague de serrage adjacente d'un autre disque de friction voisin, un intervalle étant ménagé 'entre les deux disques de friction, et en ce que la bague de serrage (3) présente sur sa face périphérique une encoche (13) adaptée à recevoir des segments (4, 5, 6) d'une bague d'entraînement (7), ces segments portant des organes de guidage engagés dans des évidements allongés (14) ménagés dans la bague de serrage (3), de telle sorte que les segments tendent à s'écarter de la face périphérique de la bague de serrage (3) lorsque leurs organes de guidage coulissent dans les évidements (14) de cette bague.

2. Dispositif selon la revendication 1, caractérisé en ce que la dureté d'enroulement des rubans dépend de l'effort de serrage des organes de friction.

3. Dispositif selon la revendication 1, caractérisé en ce que les segments (4, 5, 6) engagés dans l'encoche (13) sont des segments (4, 5, 6) dune bague d'entraînement (7) qui présente en coupe transversale une section en forme de T.

4. Dispositif selon les revendications 1 à 3, caractérisé en ce que le disque de serrage (3) est en polyamide.

## Claims

1. Winding apparatus for winding or unwinding ribbons of different widths having a drive shaft (8) and at least one supporting shaft arranged on the drive shaft to accept a winding core (18), in which the supporting shaft has a friction disc arrangement which is clamped fixedly against the drive shaft, pressure-loaded from the side, characterised in that each friction disc (1) of the friction disc arrangement has a bush (2), fixedly connected with the drive shaft (8), on which is slidingly arranged a tightening ring (3), wherein the bush is provided with a flange (11) which lies on an end face of the tension ring (3) and, leaving a small space between the tightening rings of two adjacent friction discs, on the other end face of the adjacent tightening ring, and that the tightening ring (3) has a slot (13) in its outer peripheral face in which segments (4, 5, 6) of a jockey ring (7) are received which are so guided in lengthwise- extending throughways (14) provided in the tightening ring (3) that they are by sliding in the throughways, thrown out from the peripheral surface of the tightening ring.

2. Winding apparatus according to claim 1, characterised in that the winding density of the ribbon is adjustable in dependence on the frictional pressure.

3. Winding apparatus according to claim 1, characterised in that the segments (4, 5, 6) in the cut (13) are segments (4, 5, 6) of a T-section jockey ring (7).

4. Winding apparatus according to claims 1 to 3, characterised in that the tightening disc (3) is of polyamide.
